# EUROPÄISCHE PATENTSCHRIFT

(11) **EP 0 737 371 B1**
(45) Veröffentlichungstag und Bekanntmachung des Hinweises auf die Patenterteilung: **22.07.1998**
(21) Anmeldenummer: 95902093.4
(22) Anmeldetag: 29.11.1994
(51) Int. Cl.: H01Q 9/04, H01Q 21/06

(54) **PLANARANTENNE**
PLANAR ANTENNA
ANTENNE MULTI-ELEMENT PLANE

(30) Priorität: 01.12.1993 DE 4340825
(43) Veröffentlichungstag der Anmeldung: 16.10.1996
(73) Patentinhaber: PATES TECHNOLOGY PATENTVERWERTUNGSGESELLSCHAFT FÜR SATELLITEN- UND MODERNE INFORMATIONSTECHNOLOGIEN MBH, 23562 Lübeck (DE)
(72) Erfinder: ROTHE, Lutz, D-06132 Halle (DE)
(74) Vertreter: Lenzing, Andreas
(86) Internationale Anmeldenummer: EP9403957
(87) Internationale Veröffentlichungsnummer: WO9515591

(56) Entgegenhaltungen:
- EP-A- 0 200 819
- GB-A- 2 266 192
- US-A- 4 386 357
- US-A- 4 835 540
- US-A- 4 973 972
- PATENT ABSTRACTS OF JAPAN vol. 11 no. 231 (E-527) ,28.Juli 1987 & JP,A,62 048103 (MATSUSHITA ELECTRIC) 2.März 1987,

## Beschreibung

Die Erfindung betrifft eine Planarantenne nach dem Oberbegriff des Anspruch 1.

Die gegenwärtig bekannten Antennensysteme für den Empfang von Satellitensignalen, insbesondere TV-, Astra und DSR-Signalen innerhalb des DBS-Bandes (Direct Broadcasting Satellite) von 11.70 Ghz bis 12.50 Ghz für elektronische Kommunikationsmittel, basieren auf der elektromagnetischen Anregung von Dipolgruppen, die jeweils in bestimmten Phasen zueinander gespeist werden und damit linear- oder zirkularpolarisierte Strahlungsfelder erzeugen. Derartige Planarantennen werden meist in Triplatetechnik oder Mikrostriptechnik realisiert. Der Planarantenne ist eine Elektronik, insbesondere ein Konverter nachgeschaltet, die die Signale je nach Anwendungsfall verarbeitet.

Die Ankopplung von Planarantenne und Elektronik erfolgt meist mittels eines Hohlwellenleiters mit kapazitiver Einkopplung des Strahlersummensignals.

Bei dieser Art von Planarantenne mit nachgeschalteter Elektronik sind die erforderlichen Abmessungen der einzelnen Baugruppen unverhältnismäßig groß um eine genügend große Empfangs- bzw. Sendeleistung zu erzielen, so daß die Antenne unnötig schwer von Gewicht und unhandlich wird, wodurch ein Einsatz derartiger Strahlersysteme für den Handheldbereich ungeeignet ist. Zum anderen sind die Fertigungsanforderungen in bezug auf Abmessungen der einzelnen Teile für den verwendeten Hohlwellenleiter sehr groß, und die Ankopplung der Signale zwischen Planarantenne, Hohlwellenleiter und Elektronik problematisch, so daß schon bei geringen Fertigungsabweichungen die Signale von einem Bauelement zum nächsten nur ungenügend eingekoppelt werden. Auch ist eine Rauschanpassung mittels eines derartigen Hohlwellenleiters nicht möglich.

Aus der JP-A-62-048103 ist ein Befestigungsteil für eine Mikrostrip-Leitungs-Antenne bekannt, mittels dem die Antenne mit einem Koaxialleiter verbindbar ist. Sie geht aus von einer Mikrostrip-Leitungs-Antenne, die aus einem dielektrischen Material besteht, an dessen einer Oberfläche die Mikrostrip-Leitung und an deren anderen Oberfläche der Erdungsleiter befestigt ist. Der Erdungsleiter hat dabei gegenüber dem dielektrischen Material eine wesentlich größere Dicke. Die gattungbildende Mikrostrip-Leitungs-Antenne der JP-A-62-048103 hat ebenfalls ein Befestigungsteil, welches an dem Erdungsleiter mittels Schrauben befestigt ist. In dem Befestigungsteil liegt ein Mittelstift ein, der mittels eines zylinderförmigen dielektrischen Körpers in Position gehalten wird. Der Mittelstift hat einen Bereich mit einem kleineren Durchmesser und einen Bereich mit einem größeren Durchmesser, wobei der Bereich mit dem kleineren Durchmesser das dielektrische Material und die Mikrostrip-Leitung durchdringt und mit letzterer mittels Lot verbunden ist. Eine derartige Gestaltung des Mittelstifts hat Vor- und Nachteile. Der Vorteil besteht darin, daß zum einen die Lötung des freien Endes des Teils mit der Mikrostrip-Leitung und zum anderen durch den dickeren Bereich des Mittelstifts der Anschluß an die nicht dargestellten externen Schaltkreise erleichtert wird. Wie in der JP-A-62-048103 zum Stand der Technik dargelegt wird, führt jedoch die Gestaltung aus kleinem und großen Durchmesser des Mittelstifts zu Problemen, da der Sprung des Außendurchmessers des Mittelstifts in der Nähe des Grenzbereichs zwischen Erdungsleiter und dem dielektrischen Körper zu einer Fehlanpassung der Impedanz der Mikrostrip-Leitungs-Antenne führt. Eine Fehlanpassung der Impedanz hat jedoch zur Folge, daß Reflexions- und Strahlungs-verluste auftreten. Diese Reflexions- und Strahlungsverluste zu unterbinden macht sich nun die JP-A-62-048103 zur Aufgabe. Zur Lösung des oben geschilderten Problems schlägt die JP-A-62-048103 vor, den Bereich des Mittelstifts mit kleinerem Außendurchmesser in Richtung des Erdungsleiters zu verlängern und im Bereich des Erdungsleiters mit einer aus einem dielektrischen Material bestehende Buchse zu ummanteln, wodurch ein zusätzlicher Wellenwiderstand entsteht und mittels dem eine Impedanzanpassung zwischen den Bereichen unterschiedlichen Durchmessers des Mittelstifts vornehmbar ist. Die JP-A-62-048103 schlägt dazu geeignete Durchmesser D₁ und D₂ vor. Um eine Verbindung zur Elektronik herzustellen muß in das Befestigungsteil eine durch die JP-A-62-048103 nicht offenbarte Koaxialbuchse eingesteckt werden. Aus der JP-A-62-048103 ist somit eine Impedanzanpassung in dem Befestigungsteil bekannt. Das Befestigungsteil der JP-A-62-048103 ist jedoch in seinen Abmessungen relativ zu den Abmessungen der Planarantenne groß, wodurch die Verbindung von Planarantenne und nachgeschalteter Elektronik unverhältnismäßig viel Platz einnimmt. Auch sind die Übertragungsverluste des Befestigungsteils groß, wodurch der Wirkungsgrad der Antenne nachteilig beeinflußt wird, da eine impedanzmäßige Anpassung von Planarantenne und nachgeschalteter Elektronik nicht möglich ist.

Aufgabe der Erfindung ist es daher, ein Strahlersystem mit Planarantenne, Kopplungselement und nachgeschalteter Elektronik zu miniaturisieren, das aus einfach und kostengünstig zu fertigen Teilen besteht und mittels dem eine Impedanzmäßige Anpassung zwischen der Planarantenne und der nachgeschalteten Elektronik möglich ist.

Diese Aufgabe wird erfindungsgemäß mit den Merkmalen der Patentansprüche 1 oder 18 gelöst. Vorteilhafte Ausgestaltungen sind in den Unteransprüchen angegeben. Das Kopplungselement besteht dabei vorteilsmäßig nur aus wenigen Teilen, die einfach zu fertigen sind. Durch die feste galvanische Kopplung mittels einer derartigen elektromagnetischen Blende ist das Strahlersystem besonders robust gegen mechanische Kräfte sowie gegenüber Verschmutzung und ist daher hervorragend für portable Anwendungen geeignet. Mittels des erfindungsgemäßen Strahlersystems lassen sich je nach Gestaltung der Flächenresonatoren linear- oder zirkularpolarisierte Wellen empfangen bzw. senden, wodurch vorteilhaft Signale verschiedenster Satelliten empfangen und gesendet werden können. Die Flächenresonatoren sind dazu entweder quadratisch oder rechteckförmig. Die Impedanzanpassung der Komponenten mittels des Kopplungselements läßt sich vorteilhafterweise relativ leicht durch die Längen- und/oder Durchmesseränderungen der Abschnitte A1, A2 und A3 von Innen- und Außenleiter erzielen. Vorteilhafte Abmessungen können mit Hilfe geeigneter numerischer Annährungsverfahren ermittelt werden, wobei sich die Abmessungsänderungen sowie Materialänderungen eines Teils auf die zu wählenden Abmessungen oder Katerialkonstanten der anderen Teile auswirkt. Eine gute impedanz- und rauschmäßige Anpassung erhält man mit den in Unteranspruch 11 ermittelten Werten für das Kopplungsteil. Mit den beschriebenen Werten ist das Strahlersystem für eine Frequenzbereich von 11.70 - 12.50 GHz optimiert.

Durch die sprunghafte Änderung des Außendurchmessers des Innenleiter und dessen Zweigeteiltheit, läßt sich das Strahlungssystem leicht und schnell montieren. Es werden keine zusätzlichen Teile benötigt, die die Innenleiterteile sowie Ringscheiben in Position halten müssen. Ferner vereinfacht sich das numerische Verfahren durch die Unterteilung des Kopplungselements in die drei Abschnitte A1, A2 und A3, da nur drei Kellenwiderstände bei der Berechnung berücksichtigt werden müssen.

Da die äußeren Enden des Innenleiters des Kopplungsteils mit dem Speisepunkt bzw. mit dem Anschlußpunkt verlötet werden, erhält man eine dauerhaft elektrische Verbindung zwischen den einzelnen Komponenten.

Eine Impedanzanpassung kann auch dadurch erreicht werden, indem der Innendurchmesser des Außenleiters und der Außendurchmesser des Innenleiter konstant gewählt wird, wobei gleichzeitig aneinandergrenzende dielektrische Ringscheiben mit unterschiedlichen Dielektrizitätskonstanten zwischen den Basisplatten von Planarantenne und nachgeschalteter Elektronik angeordnet sind. Die Dicke der jeweiligen Ringscheibe und deren Material bestimmt den Wellenwiderstand des Abschnitts. Mittels eines geeigneten numerischen Verfahrens lassen sich die optimalen Werte berechnen.

Durch die Bauweise in Mikrostreifentechnik kann die Planarantenne, sowie die nachgeschaltete Elektronik relativ kostengüngstig und einfach produziert werden, wodurch sich gerade bei hohen Stückzahlen ein großer Kostenvorteil ergibt.

Die mechanische Trägerplatte stabilisiert das Strahlersystem und dichtet vorteilsmäßig das Kopplungsteil sowie die Grundebenen gegenüber der Außenwelt ab.

Um zirkular polarisierte elektromagnetische Wellen mittels der Planarantenne zu empfangen bzw. senden, können rechteckförmige oder quadratische Flächenresonatoren verwendet werden, wobei bei den quadratischen Flächenresonatoren zusätzliche parasitäre Strahlerelemente in Form von Streifenleitern parallel zu je zwei sich gegenüberliegenden Kanten eines Flächenresonators in einem bestimmten Abstand dazu angeordnet werden. Der jeweils zu wählende Abstand hängt davon ab, für welche Frequenzen bzw. Schwingungsbedingungen der Flächenresonator optimiert oder eingestellt werden soll. Die Flächenresonatoren und die parallelen Streifenleiter können vorteilsmäßig mittels eines Laserstrahls hergestellt werden, wobei zuerst mittels eines lithographischen Verfahrens eine rechteckförmige Fläche herausgearbeitet wird. Mittels des Laserstrahls kann anschließend eine exakte Abstimmung oder gezielte frequenzmäßige Versetzung der Flächenresonatoren einer Gruppe zueinander vorgenommen werden.

Anstelle der parallelen Streifenleiter, die mittels eines Laserstrahls oder des lithographischen Verfahrens herstellbar sind, kann auch bei einem quadratischen Flächenresonator eine Frequenzabstimmung mittels zweier gleicher insbesondere kapazitiver Blindschaltelemente vorgenommen werden, die mit ihrem einen Pol mit dem Schnittpunkt der Flächendiagonalen verbunden sind und mit ihrem anderen Pol mit jeweils einer Kante des Flächenresonators in Verbindung sind, wobei die beiden Kanten sich gegenüberliegen müssen, damit eine Symmetrie erreicht wird, die den Schwingungsbedingungen genügt. Mittels der Blindschlatelemente (z.B. Kondensatoren) kann eine kostengünstige Abstimmung erzielt werden, die sich leicht per Hand durchführen läßt.

Ferner lassen sich bei quadratischen Flächenresonatoren Schlitze in der Mitte zweier sich gegenüberliegenden Kanten mittels eines Lasers oder Ätzverfahrens herstellen, die es ermöglichen auch mit quadratischen Flächenresonatoren zirkular polarisierte Wellen zu senden bzw. empfangen. Dabei wird bei einer Schlitzbreite von 0.025 der Leitungswellenlänge eine Modenüberlagerung zur Erzielung einer zirkularen Polarisation mit einer Elliptizität kleiner als 1 dB über den frequenzbereich der Planarantenne erreicht. Die Abmessungen der Schlitze müssen dabei gleich sein. Die Länge der Schlitze in Richtung des Mittelpunktes des Flächenresonators bestimmt die Frequenz, die von dem Flächenresonator empfangen/gesendet wird.

Durch die zusätzliche dielektrische Dünnschicht wird zusätzlich eine impedanzmäßige Anpassung zwischen Flächenresonatoren und Strahlungsraum erzielt, wodurch der Gewinn der Antenne vorteilsmäßig erhöht wird. Auch werden die Flächenresonatoren, das Speisenetzwerk, sowie das Kopplungsteil gegen äußere Einflüsse, wie Schmutz und Wasser vorteilsmäßig geschützt.

Nachfolgend werden Ausführungsbeispiele der Erfindung anhand von Zeichnungen näher erläutert.

Es zeigen:
- Fig. 1: Eine Draufsicht auf eine Planarantenne mit einem Array aus Flächenresonatoren, die mittels eines Speisenetzwerks phasengleich mit einem Speisepunkt in Verbindung sind.
- Fig. 2: Eine Seitenansicht des Kopplungselements.
- Fig. 3: Eine Seitenansicht des Kopplungselements.
- Fig. 4: Ein Flächenresonatorelement mit parallelen Streifenleitern.
- Fig. 5: Ein Flächenresonatorelement mit Blindschaltelementen.
- Fig. 6: Ein Flächenresonatorelement mit Schlitzleitungselement.

Die Figur 1 zeigt eine Draufsicht auf eine Planarantenne (1). Die Planarantenne (1) ist mittels Mikrostriptechnik hergestellt, wobei eine Basisplatte (2) aus RT/duroid 5880 ist, die an ihren flachen Seiten jeweils mit einer dünnen Kupferschicht (3,4) der Schichtdicke 17.5 um beschichtet ist. Die Planarantenne (1) hat mehrere Flächenresonatoren (5), die mittels eines Speisenetzwerks (6) phasengleich mit einem Speisepunkt (7) in Verbindung sind. Flächenresonatoren (5), Speisenetzwerk (6), sowie der Speisepunkt (7) sind mittels eines gängigen fotolithographischen Verfahrens hergestellt. Die dem Strahlungsraum abgewandte Seite der Planarantenne (1) bildet die Masse- bzw. Grundebene (8) der Flanarantenne (1). Das Speisenetzweck (3) und die Flächenresonatoren sind impedanzmäßig durch dünn ausgebildete Streifenleitungen (9) aneinander angepaßt und sind unter einem Winkel von 45 Grad zu den verlängerten Flächenresonatorkanten (10) mit den Ecken der Flächenresonatoren (5) verbunden.

Die Ankopplung von Speisepunkt (7) der Planarantenne (1) und Anschlußpunkt (11) einer nachgeschalteten Elektronik (12) erfolgt wie in den Figuren 2 und 3 dargestellt mittels eines Kopplungselements (13). Die nachgeschaltete Elektronik (12) ist ebenfalls mittels der Mikrostriptechnik hergestellt und hat an der der Planarantenne (1) zugewandten Seite ihre Masseebene (14) und an ihrer der Planaratenne abgewandten Seite die aufgelötete Elektronik (15), sowie einen Anschlußpunkt (16). Das Kopplungselement (13) besteht aus den drei Abschnitten A1, A2 und A3 die die Wellenwiderstände Z1, Z2 und Z3 bilden. Der Außenleiter (17) ist eine Buchse, die bei der Montage des Strahlersystems an ihren Stirnseiten (18) mit den Masseebenen (8,14) mittels einer Preßverbindung in elektrische Verbindung kommt. Zwischen den Masseebenen (8,14) liegt eine mechanische Trägerplatte (19) ein, die den Außenleiter (17) umschließt. Der Innenleiter besteht aus den zwei rotationssymmetrischen Teilen (20,21). Der Außendurchmesser (D3) des einen äußeren Innenleiterteils (21) ist gleich dem Innendurchmesser der Bohrung (22) des mittleren Abschnittsteils (23). Das andere äußere Innenleiterteil (24) hat einen kleineren Durchmesser (D1) als das angeformte mittlere Innenleiterteil (23). Auf den beiden äußeren Innenleiterteilen (21,24) sind Ringscheiben (26,27) aufgeschoben, deren innerer Durchmesser (RI1,RI2) dem jeweiligen Außendurchmesser (D1, D3) der Innenleiterteile (21,24) und deren äußerer Durchmesser (RA1,RA2) gleich dem Innendurchmesser des Außerleiters (17). Zwischen dem mittleren Innenleiterteil (23) und dem Außenleiter (17) ist ein Ringluftspalt (28) vorgesehen. Die Summe der Längen der Abschnitte A1, A2 und A3 entspricht dem Abstand der beiden Basisplatten (2,29). Die beiden äußeren Innenleiterteile (21,24) durchgreifen die Basisplatten (2,29) und sind mit dem Speisepunkt (7) bzw. mit den Anschlußpunkt (16) verlötet.

Die Bohrung (22) des mittleren Innenleiterteils (23) ist so tief, daß unter Berücksichtigung der Fertigungstoleranzen stets ein Luftspalt (L) zwischen der Stirnseite des äußere Innenleiterteils (21) und dem Boden der Bohrung (22) ist.

Über den Flächenresonatoren (5) ist im Abstand einer halben Freiraumwellenlänge eine dielektrische Dünnschicht (35) parallel angeordnet, deren Dielektrizitätskonstante so gewählt ist, daß der Strahlungsraum und Planarantenne (1) impedanzmäßig aneinander angepaßt sind. Dies wird erreicht, wenn die Dicke der dielektrischen Schicht etwa 0.6 bis 0.9 mm ist und die Dielektrizitätskonstante gleich 2.05 bis 4 beträgt.

In den Figuren 4 und 5 sind besondere Ausführungsformen der Flächenresonatoren (5) dargestellt.

So zeigt Figur 4 einen quadratischen Flächenresonator (5) der an seinen parallel zur Y-Achse verlaufenden Kanten (30) in einem Abstand (A) parallel angeordnete Streifenleiter (31) hat, die parasitäre Strahlerelemente darstellen. Die Streifenleiter (31) dienen dabei der Modenanpassung.

Figur 5 zeigt einen quadratischen Flächenresonator (5), an dessen Mittelpunkt (32) zwei kapazitive Blindschaltelemente (33) (Kondensatoren) angeschlossen sind. Mit ihren anderen Polen (34) sind die Blindschaltelemente (33) an sich gegenüberliegenden Kanten (30) des Flächenresonators (5) angeschlossen.

Figur 6 zeigt einen quadratischen Flächenresonator (5), an dessen Kanten (30) in Richtung des Mittelpunkts (32) zwei Schlitze (36) mit der Länge (SA) und der Breite (SB) eingearbeitet sind.

## Patentansprüche

1. Planarantenne (1) mit Flächenresonatoren (5), die mittels eines Speisenetzwerks (6) mit einem Speisepunkt (7) in Verbindung sind, wobei der Speisepunkt (7) der Planarantenne (1) mittels eines Kopplungselements (13) mit dem Anschluß (11) der nachgeschalteten Elektronik (12), insbesondere eines Konverters, in Verbindung ist, wobei das Kopplungselement (13) ein Koaxialleiter ist, bei dem sich das Verhältnis zwischen dem Außendurchmesser des Innenleiters (20,21) und dem Innendurchmesser des Außenleiters (17) zwischen dem Speisepunkt (7) des Speisenetzwerks (6) und dem Anschluß (11) der nachgeschalteten Elektronik (12) ändert, **dadurch gekennzeichnet**, daß
- der Innenleiter (20,21) des Koaxialleiters drei ALbschnitte (A1,A2,A3) mit jeweils unterschiedlichen Durchmessern (D1,D2,D3) hat, wobei das äußere Ende des einen äußeren Abschnitts (A1) mit dem Speisepunkt (7) der Planarantenne (1) in elektrischer Verbindung ist, und das äußere Ende des anderen äußeren Anschnitts (A3) mit dem Anschlußpunkt (11) der nachgeschalteten Elektronik (12) in elektrischer Verbindung ist und
- der Durchmesser (D2) des mittleren Anschnitts (A2) größer ist als die Durchmesser (D1,D3) der beiden äußeren Anschnitte (A1,A3) und
- die äußeren Abschnitte (A1,A3) zumindest abschnittsweise jeweils von einer dielektrischen Ringscheibe (R1,R2) umfaßt sind und jeder Abschnitt (A1,A2,A3) einen Wellenwiderstand [Z1,Z2,Z3) bildet, dessen Größe durch die Durchmesser (D1,D2,D3,DA), sowie der verwendeten Materialien des Innen- und Außenleiters (20,21,17), sowie der Höhe der Ringscheiben (R1,R2) des jeweiligen Anschnitts (A1,A3) bestimmt ist.

2. Planarantenne nach Anspruch 1, **dadurch gekennzeichnet**, daß der Innenleiter mit seinem einen Ende mit dem Speisepunkt (7) der Planarantenne (1) und mit seinem anderen Ende mit dem Anschlußpunkt (11) der nachgeschalteten Elektronik (12) in elektrischer Verbindung ist und der Außenleiter (17) mit den Masse- bzw. Grundebenen (8,14) der Planarantenne (1) sowie der nachgeschalteten Elektronik (12) in elektrischer Verbindung ist.

3. Planarantenne nach Anspruch 1 oder 2, **dadurch gekennzeichnet**, daß der Innenleiter (20,21) mehrteilig ist, wobei die einzelnen Teile (20,21) miteinander in elektrischer Verbindung sind, wobei insbesondere die Abschnitte A1 und A2 als ein Teil ausgestaltet sind und der Abschnitt A3 in einer in der dem Abschnitt A1 abgewandten Stirnseite befindlichen Sackbohrung (22) des mittleren Abschnitts A2 zumindest teilweise einliegt.

4. Planarantenne nach einem der vorherigen Ansprüche, **dadurch gekennzeichnet**, das mittels der durch die einzelnen Abschnitte (A1,A2,A3) des Koaxialleiters gebildeten Wellenwiderstände (Z1,Z2,Z3) die Planarantenne (1) und die nachgeschaltete Elektronik (12) impedanzmäßig und/oder rauschmäßig aneinander angepaßt ist.

5. Plazarantenne nach einem der vorherigen Ansprüche, **dadurch gekennzeichnet,** daß die Planarantenne (1) und/oder die nachgeschaltete Elektronik (12) mittels der Mikrostreifentechnik gefertigt ist, bestehend jeweils aus einer dielektrischen Trägerplatte (2,29) deren eine dem Kopplungsteil (13) abgewandte Seite die streifenförmigen metallischen Leiter, das Speisenetzwerk (6) mit Speisepunkt (7), die Flächenresonatoren (5) und/oder die Elektronik (12) trägt und die andere Seite jeweils eine metallische Masse- bzw. Grundebene (2,29) trägt, die mit dem Außenleiter (17) in elektrischer Verbindung ist und daß der der Planarantenne (1) oder der nachgeschalteten Elektronik (12) zugewandte äußere Abschnitt (A1, A3) des Innenleiters mit seinem äußeren Ende die dielektrische Trägerplatte (2,29) im Bereich des Speisepunkts (7) bzw. Anschlußpunkts (11) durchstößt/durchgreift und mit dem Speisepunkt (7) bzw. Anschlußpunkt (11) in elektrischer Verbindung ist.

6. Planarantenne nach einem der vorherigen Ansprüche, **dadurch gekennzeichnet,** daß auf die äußeren Abschnitte (A1, A3) des Innenleiters jeweils mindestens eine Ringscheibe (R1,R2) aufgeschoben ist, die jeweils mit ihrer einen Stirnseite an dem mittleren Abschnitt (23) des Innenleiters anliegt und mit ihrer anderen Stirnseite an der Trägerplatte (2) der Planarantenne (1) bzw. der Trägerplatte (29) der nachgeschalteten Elektronik (12) anliegt.

7. Planarantenne nach einem der vorherigen Ansprüche, **dadurch gekennzeichnet,** daß zwischen den metallischen Masse- bzw. Grundebenen (8,14) der Planarantenne (1) und der nachgeschalteter Elektronik (12) mindestens eine mechanische Trägerplatte (19) ist, deren Dicke bzw. deren Gesamtdicke etwa der Länge des Außenleiters (17) des Koaxialleiters entspricht und die den Außenleiter (17) umschließt.

8. Planarantenne nach einem der vorherigen Ansprüche, **dadurch gekennzeichnet**, daß die Planarantenne (1) mittels der Flächenresonatoren (5) elektromagentische Wellen des Frequenzbereichs 11.70 GHz bis 12.50 GHz empfängt und mittels des Speisenetzwerks (6) zum Speisepunkt (7) führt, wobei folgende Abmessungen, sowie Material-eigenschaften für das Kopplungsteil (13) gelten:
a) Außenleiter:
| | |
|---|---|
| Material | AL, CU, Ag, insb. Cu |
| Leitfähigkeit | 35.4 *10⁶ - 63.5 *10⁶ S/m; |
| Innerer Durchmesser | (DA) 4.2 - 5.0 mm, insb. 4.8 - 5.0 mm, insb. 4.8 mm; |
b) Innenleiter:
| Äußerer Abschnitt (A1): | |
|---|---|
| Länge | (LA1) 1.2 - 2.3 mm; insb. 1.31 - 1.59 mm; insb. 1.59 mm; |
| Außendurchmesser | (D1) 0.8 - 2.0 mm; insb. 1.0 - 1.3 mm; insb. 1.3 mm; |
| Material | AL, Cu, Ag |
| Leitfähigkeit | 10.64 *10⁶ - 63,5 *10⁶ S/m insb. 35.4 *10⁶ - 63.5 *10⁶ S/m; |
| Mittlerer Abschnitt (A2): | |
|---|---|
| Länge | (LA2) 9 - 14.5 mm; insb. 12.5 - 14 mm; insb. 13.5 mm; |
| Außendurchmesser | (D2) 1.8 - 2.4 mm, insb. 1.8 - 2.2 mm; insb. 2mm; |
| Material | AL, Cu, Ag |
| Leitfähigkeit | 35.4 *10⁶ - 63.5 *10⁶ S/m; |
| Äußerer Abschnitt (A3) : | |
|---|---|
| Länge | (LA3) 4.6 - 8.5 mm, insb. 5.5 - 7.0 mm; insb. 6.79 mm |
| Außendurchmesser | (D3) 1.1 - 1.4 mm, insb. 1.2 - 1.35 mm; insb. 1.3 mm; |
| Material | Al, Cu, Ag |
| Leitfähigkeit | 10.64 *10⁶ - 63.5 *10⁶ S/m; insb. 35.4 *10⁶ - 63.5 *10⁶ S/m; |
c) Ringscheibe (R1):
| | |
|---|---|
| Material | Teflon, Quarz |
| Dielektrizitätskonstante | 2.05 - 3.75; insb. 2.05 - 2.2; |
| Innerer Durchmesser | 0.8 - 2.2 mm, insb. 1.1 - 1.5 mm; insb. 1.305 mm; |
| Äußerer Durchmesser | 3.5 - 4.8 mm; insb. 4.2 - 4.8 mm; insb. 4.8 mm; |
d) Ringscheibe (R2):
| | |
|---|---|
| Material | Teflon, Quarz |
| Dielektrizitätskonstante | 2.05 - 3.75; insb. 2.05 - 2.2; |
| Innerer Durchmesser | 0.8 - 2.2 mm, insb. 1.3 - 1.4 mm; insb. 1.31 mm; |
| Äußerer Durchmesser | 3.5 - 4.8 mm; insb. 4.2 - 4.8 mm; insb. 4.8 mm; |

9. Planarantenne nach einem der vorherigen Ansprüche, **dadurch gekennzeichnet,** daß die Flächenresonatoren (5) rechteckförmig sind und insbesondere ein Seitenverhältnis von y zu x gleich 0.935 haben und zueinander phasengleich mittels des Speisenetzwerks (6) gespeist sind, wobei mindestens eine Leitung des Speisenetzwerks (6) an mindestens einer Ecke eines Flächenresonators (5) insbesondere unter einem Winkel von 45 Grad bezüglich der verlängerten Resonatorkantenlinien (30) angrenzt, derart, daß eine zirkular polarisierte elektromagnetische Welle der Antenne (1) mittels des Flächenresonators (5) empfangen oder ausgestrahlt wird.

10. Planarantenne nach einem der vorherigen Ansprüche, **dadurch gekennzeichnet**, daß an zwei sich gegenüberliegenden Seiten (30), insbesondere den zur Y-Achse parallel verlaufenden Seiten eines quadratischen Flächenresonators (5) jeweils parallel ein Streifenleiter (31) angeordnet ist, und die Streifenleiter (31) insbesondere jeweils in einem Abstand von 0.02 mal der Leitungswellenlänge der empfangenen Signale zum Flächenresonator (5) angeordnet sind.

11. Planarantenne nach einem der vorherigen Ansprüche, **dadurch gekennzeichnet**, daß konzentrierte kapazitive oder verstellbare Blindschaltelement (33) zwischen dem Schnittpunkt der Flächendiagonalen des Flächenresonators (5) und zwei sich gegenüberliegenden Kanten (30) des Flächenresonators (5) geschaltet sind, wobei der Flächenresonator (5) insbesondere quadratisch ist.

12. Planarantenne nach einem der vorherigen Ansprüche, **dadurch gekennzeichnet,** daß die Flächenresonatoren (5) quadratisch sind, wobei an zwei sich gegenüberliegenden Kanten jeweils parallel zur X-Achse sowie in der Symmetrieebene jeweils ein Schlitzleitungselement ist.

13. Planarantenne nach einem der vorherigen Ansprüche, **dadurch gekennzeichnet,** daß die Flächenresonatoren (5) quadratisch sind, wobei in einem Abstand zu den parallel zur X-Achse verlaufenden Kanten in der Y-Symmetrieebene Kurzschlußstifte zwischen der Resonatoroberfläche und der leitfähigen Grundfläche (8) sind.

14. Planarantenne nach einem der vorherigen Ansprüche, **dadurch gekennzeichnet,** daß die Mittelpunkte der die Ecken (34) der Planarantenne (1) bildenden Flächenresonatoren (5) mittels eines Koppelelements mit der Grundfläche (8) in elektrischer Verbindung sind.

15. Planarantenne nach einem der vorherigen Ansprüche, **dadurch gekennzeichnet,** daß eine dielektrische Dünnschicht (35) mit insbesondere einer Dielektrizitätskonstanten von 2.05 bis 4 parallel zur Ebene der Flächenresonatoren (5) angeordnet ist.

16. Planarantenne nach einem der vorherigen Ansprüche, **dadurch gekennzeichnet**, daß die dielektrische Dünnschicht (35) in einem Anstand von einer halben Freiraumwellenlänge von den Oberflächen der Flächenresonatoren (5) angeordnet ist.

17. Planarantenne nach einem der vorherigen Ansprüche, **dadurch gekennzeichnet**, daß die dielektrische Dünnschicht (35) eine Dicke von 0.6 mm bis 0.9 mm hat.

18. Planarantenne nach dem Oberbegriff des Anspruch 1, **dadurch gekennzeichnet**, daß das Kopplungselement (13) ein Koaxialleiter ist, bei dem der Außenleiter und der Innenleiter zwischen den Anschlußpunkten (7,11) einen konstanten Durchmesser haben, und zwischen Außen- und Innenleiter Ringscheiben (R) unterschiedlichen Materials, insbesondere unterschiedlicher Dielektrizitätszahl sind.

## Claims

1. A planar antenna (1) having surface resonators (5) which are connected to a feedpoint (7) by means of a supply network (6), the feedpoint (7) of the planar antenna (1) being connected to the terminal (11) of the connected electronics (12), more particularly a converter, by means of a coupling element (13), the coupling element (13) being a coaxial conductor in which the ratio between the external diameter of the inner conductor (20, 21) and the internal diameter of the outer conductor (17) changes between the feedpoint (7) of the supply network (6) and the terminal (11) of the connected electronics (12),
**characterised in that**:
- the inner conductor (20, 21) of the coaxial conductor has three segments (A1, A2, A3) each having different diameters (D1, D2, D3), the outer end of one outer segment (A1) being electrically connected to the feedpoint (7) of the planar antenna (1), and the outer end of the other outer segment (A3) being electrically connected to the terminal (11) of the connected electronics (12), and
- the diameter (D2) of the central segment (A2) is larger than the diameter (D1, D3) of the two outer segments (A1, A3), and
- the outer segments (A1, A3) are each at least partially enclosed by a dialectric annular disc (R1, R2) and each segment (A1, A2, A3) forms a wave impedance (Z1, Z2, Z3) whose value is determined by the diameters (D1, D2, D3, DA), the materials used forming the inner and outer conductors (20, 21, 17), and the height of the ring discs (R1, R2) of the particular segment (A1, A3).

2. A planar antenna according to claim 1,
**characterised in that** the inner conductor is electrically connected to one end to the feedpoint (7) of the planar antenna (1) and by its other end to the connection point (11) of the connected electronics (12), and the outer conductor (7) is in electrically connected to the ground planes (8, 14) of the planar antenna (1) and also the connected electronics (12).

3. A planar antenna according to claims 1 or 2,
**characterised in that** the inner conductor (20, 21) its multipart, the individual part (20, 21) being electrically connected to one another, while more particularly the segments A1 and A2 are constructed as one part and the segment A3 is at least partially inserted in a blind bore (22) in the end face of the central segment A2 remote from the segment Al.

4. A planar antenna according to one of the preceding claims,
**characterised in that** the planar antenna (1) and the connected electronics (12) are adapted to one another with respect to impedance and/or noise by means of the wave resistors (Z1, Z2, Z3) formed by the individual segments (A1, A2, A3) of the coaxial conductor.

5. A planar antenna according to one of the preceding claims,
**characterised in that** the planar antenna (1) and/or the connected electronics (12) is or are produced by microstrip technology, each comprising a dialectric carrier plate (2, 29) one of whose sides, remote from the coupling element (13), bearing the strip-shaped metal conductors, the supply network (6) with feedpoint (7), the surface resonators (5) and/or the electronics (12), while the other side bears a metal ground plate (2, 29) which is electrically connected to the outer conductor (17), and the outer segment (A1, A3) of the inner conductor adjacent the planar antenna (1) or the connected electronics (12) extends through/pierces the diametric carrier plate (2, 29) in the zone of the feedpoint (7) or the connection point (11) and is electrically connected to the feedpoint (7) or the connecting point (11).

6. A planar antenna according to one of the preceding claims,
**characterised in that** at least one annular disc (R1, R2) is slid on to the outer segments (A1, A3) of the inner conductor, each annular disc bearing via one end face against the central segment (23) of the inner conductor and bearing via its other end face against the carrier plate (2) of the planar antenna (1) or the carrier plate (29) of the connected electronics (12).

7. A planar antenna according to one of the preceding claims,
**characterised in that** disposed between the metal ground planes (8, 14) of the planar antenna (1) and the connected electronics (12) is at least one mechanical carrier plate (19) whose thickness or total thickness corresponds substantially to the length of the outer conductor (17) of the coaxial and which encloses the outer conductor (17)

8. A planar antenna according to one of the preceding claims,
**characterised in that** the planar antenna (1) receives by means of the surface resonators (5) electromagnetic waves in the frequency range 11.70 GHz to 12.50 GHz, which it feeds by means of the supply network (6) to the feedpoint (7), the following dimensions and material properties being suitable for the coupling element (13):
a) Outer conductor:
| | |
|---|---|
| material | Al, Cu, Ag, m.p'ly Cu |
| conductivity | 35.4 *10⁶ - 63.5 *10⁶ S/m; |
| internal diameter | (DA) 4.2 - 5.0 mm, m.p'ly 4.8 - 5.0 mm, m.p'ly 4.8 mm; |
b) Inner conductor:
| outer segment (A1): | |
|---|---|
| length (LA1) | 1.2 - 2.3 mm; m.p'ly 1.31 - 1.59 mm, m.p'ly 1.59 mm; |
| external diameter (D1) | 0.8 - 2.0 mm, m.p'ly 1.0 - 1.3 mm, m.p'ly 1.3 mm; |
| material | Al, Cu, Ag |
| conductivity | 10.64 *10⁶ - 63.5 *10⁶ S/m, m.p'ly 35.4 *10⁶ - 63.5 *10⁶ S/m; |
| Central segment (A2): | |
|---|---|
| length (LA2) | 9 - 14.5 mm, m.p'ly 12.5 - 14 mm, m.p'ly 13.5 mm, |
| external diameter | (D2) 1.8 - 2.4 mm, m.p'ly 1.8 - 2.2 mm, m.p'ly 2 mm; |
| material | Al, Cu, Ag |
| conductivity | 35.4 *10⁶ - 63.5 *10⁶ S/m; |
| Outer segment (A3): | |
|---|---|
| length (LA3) | 4.6 - 8.5 mm, m.p'ly 5.5 - 7.0 mm, m.p'ly 6.79 mm; |
| external diameter (D3) | 1.1 - 1.4 mm, m.p'ly 1.2 - 1.35 mm, m.p'ly 1.3 mm, |
| material | Al, Cu, Ag |
| conductivity | 10.64 *10⁶ - 63.5 *10⁶ S/m, m.p'ly 35.4 *10⁶ - 63.5 *⁶ S/m; |
c) Annular disc (R1):
| | |
|---|---|
| material | teflon, quartz |
| dialectric constant | 2.05 - 3.75, m.p'ly 2.05 - 2.2; |
| internal diameter | 0.6 - 2.2 mm, m.p'ly 1.1 - 1.5 mm, m.p'ly 1.305 mm; |
| external diameter | 3.5 - 4.8 mm, m.p'ly 4.2 - 4.8 mm, m.p'ly 4.8 mm; |
d) Annular disc (R2):
| | |
|---|---|
| material | teflon, quartz |
| dialetric constant | 2.05 - 3.75, m.p'ly 2.05 - 2.2; |
| internal diameter | 0.8 - 2.2 mm, m.p'ly 1.3 - 1.4 mm, m.p'ly 1.31 mm; |
| external diameter | 3.5 - 4.8 mm, m.p'ly 4.2 - 4.8 mm, m.p'ly 4.8 mm. |

9. A planar antenna according to one of the preceding claims,
**characterised in that** the surface resonators (5) are rectangular and more particularly have a side ratio y/x of 0.935 and are supplied in phase with one another by means of the supply network (6), at least one conductor of the supply network (6) so adjoining at least one corner of a surface resonator (5), more particularly at an angle of 45° in relation to the extended resonator edge lines (30), that a circularly polarised electro-magnetic wave of the antenna (1) is received or radiated by means of the surface resonator (5).

10. A planar antenna according to one of the preceding claims,
**characterised in that** a strip conductor (31) is disposed in parallel on each of two opposite sides (30), more particularly the sides of a square surface resonator (5) extending in parallel with the Y axis, the strip conductors (31) each being disposed more particularly at a distance of 0.02 times the conduction wave length of the received signals from the surface resonator (5).

11. A planar antenna according to one of the preceding claims,
**characterised in that** concentrated capacative of/or adjustable mimetic control elements (33) are connected between the intersection point of the surface diagonals of the surface resonator (4) and two opposite edges (30) of the surface resonator (5), the surface resonator (5) being more particularly square.

12. A planar antenna according to one of the preceding claims,
**characterised in that** the surface resonators (5) are square, while at each of two opposite edges a slot conduction element is provided parallel with the X axis and also in the plane of symmetry.

13. A planar antenna according to one of the preceding claims,
**characterised in that** the surface resonators (5) are square, and short circuit pins are provided between the resonator surface and the conductive ground plane (8) in the Y plane of symmetry at a distance from the edges extending parallel with the X axis.

14. A planar antenna according to one of the preceding claims,
**characterised in that** the centre points of the surface resonators (5) forming corners of the planar antenna (1) are electrically connected to the ground plane (8) by means of a coupling element.

15. A planar antenna according to one of the preceding claims,
**characterised in that** a thin dialetric layer (35) more particularly having a dialetric constant of 2.05 to 4 is disposed parallel with the plane of the surface resonators (5).

16. A planar antenna according to one of the preceding claims,
**characterised in that** the thin dialetric layer (35) is disposed at a distance of half the free space wave length from the surfaces of the surface resonator (5).

17. A planar antenna according to one of the preceding claims,
**characterised in that** the thin dialetric layer (35) has a thickness of 0.6 mm to 0.9 mm.

18. A planar antenna according to claim 1,
**characterised in that** the coupling element (13) is a coaxial conductor in which the outer conductor and the inner conductor have a constant diameter between the points (7, 11), and annular discs (R) of a different material and more particularly of different dialectric number are provided between the outer and inner conductors.

## Revendications

1. Antenne plane (1) à résonateurs plans (5) qui sont en liaison avec un point d'alimentation (7) au moyen d'un réseau d'alimentation (6), le point d'alimentation (7) de l'antenne plane (1) étant en liaison, au moyen d'un élément de couplage (13), avec le raccordement (11) de l'électronique (12) connectée en aval, en particulier un convertisseur, l'élément de couplage (13) étant un conducteur coaxial dans lequel le rapport entre le diamètre extérieur du conducteur interne (20, 21) et le diamètre intérieur du conducteur externe (17) varie entre le point d'alimentation (7) du réseau d'alimentation (6) et le raccordement (11) de l'électronique (12) connectée en aval,
caractérisée en ce que
- le conducteur interne (20, 21) du conducteur coaxial a trois sections (A1, A2, A3) avec des diamètres (D1, D2, D3) respectifs différents, l'extrémité extérieure de l'une des sections extérieures (A1) étant en liaison électrique avec le point d'alimentation (7) de l'antenne plane (1) et l'extrémité extérieure de l'autre section extérieure (A3) étant en liaison électrique avec le point de raccordement (11) de l'électronique (12) connectée en aval et
- le diamètre (D2) de la section médiane (A2) étant supérieur aux diamètres (D1, D3) des deux sections extérieures (A1, A3) et
- les sections extérieures (A1, A3) sont respectivement entourées, au moins pour une section, par un disque annulaire (R1, R2) diélectrique et chaque section (A1, A2, A3) forme une impédance caractéristique (Z1, Z2, Z3) dont la grandeur est déterminée par le diamètre (D1, D2, D3, DA) ainsi que les matériaux utilisés des conducteurs interne et externe (20, 21, 17), ainsi que la hauteur des disques annulaires (R1, R2) de la section (A1, A3) respective.

2. Antenne plane selon la revendication 1,
caractérisée en ce que le conducteur interne est en liaison électrique par sa première extrémité avec le point d'alimentation (7) de l'antenne plane (1) et par son autre extrémité avec le point de raccordement (11) de l'électronique (12) connectée en aval et le conducteur externe (17) est en liaison électrique avec les plans de masse ou respectivement de terre (8, 14) de l'antenne plane (1) ainsi que de l'électronique (12) connectée en aval.

3. Antenne plane selon la revendication 1 ou 2,
caractérisée en ce que le conducteur interne (20, 21) est en plusieurs parties, les parties (20, 21) individuelles étant en liaison électrique entre elles, en particulier les sections A1 et A2 étant formées en une pièce et la section A3 étant logée au moins partiellement dans un alésage borgne (22) de la section médiane A2 se trouvant dans la face frontale écartée de la section A1.

4. Antenne plane selon l'une des revendications précédentes,
caractérisée en ce que l'antenne plane (1) et l'électronique (12) connectée en aval sont accordées l'une à l'autre en impédance et/ou en bruit au moyen des impédances caractéristiques (Z1, Z2, Z3) formées par les sections (A1, A2, A3) individuelles du conducteur coaxial.

5. Antenne plane selon l'une des revendications précédentes,
caractérisée en ce que l'antenne plane (1) et/ou l'électronique (12) connectée en aval sont fabriquées par la technique de microbande, étant constituées respectivement d'une plaque support diélectrique (2, 29) dont une face écartée de l'élément de couplage (13) porte les conducteurs métalliques en forme de bandes, le réseau d'alimentation (6) avec le point d'alimentation (7), les résonateurs plans (5) et/ou l'électronique (12) et l'autre face porte respectivement le plan de masse ou respectivement de terre (2, 29) métallique qui est en liaison électrique avec le conducteur externe (17) et que la section extérieure (A1, A3) du conducteur interne tournée vers l'antenne plane (1) ou l'électronique (12) connectée en aval passe à travers/traverse par son extrémité extérieure la plaque support diélectrique (2, 29) dans la région du point d'alimentation (7) ou respectivement du point de raccordement (11) et est en liaison électrique avec le point d'alimentation (7) ou respectivement le point de raccordement (11).

6. Antenne plane selon l'une des revendications précédentes,
caractérisée en ce qu'au moins un disque annulaire (R1, R2) est enfilé respectivement sur les sections extérieures (A1, A3) du conducteur interne et est en appui, respectivement, par une face frontale, sur la section médiane (23) du conducteur interne et est en appui, par son autre face frontale, sur la plaque support (2) de l'antenne plane (1) ou respectivement la plaque support (29) de l'électronique (12) connectée en aval.

7. Antenne plane selon l'une des revendications précédentes,
caractérisée en ce qu'au moins une plaque support mécanique (19), dont l'épaisseur ou respectivement l'épaisseur totale correspond sensiblement à la longueur du conducteur externe (17) du conducteur coaxial et qui entoure le conducteur externe (17), se trouve entre les plans de masse ou respectivement de terre (8, 14) métalliques de l'antenne plane (1) et l'électronique (12) connectée en aval.

8. Antenne plane selon l'une des revendications précédentes,
caractérisée en ce que l'antenne plane (1) reçoit, au moyen des résonateurs plans (5), des ondes électromagnétiques de la plage de fréquences de 11,70 GHz à 12,50 GHz et, au moyen du réseau d'alimentation (6), les conduit au point d'alimentation (7), les dimensions ainsi que les propriétés de matière suivantes s'appliquant pour l'élément de couplage (13) :
a) conducteur externe :
| | |
|---|---|
| matière | Al, Cu, Ag, en particulier Cu ; |
| conductibilité | 35,4 *10⁶ - 63,5 *10⁶ S/m ; |
| diamètre intérieur | (DA) 4,2 - 5,0 mm ; en particulier 4,8 - 5,0 mm ; en particulier 4,8 mm ; |
b) conducteur interne :
| section extérieure (A1) : | |
|---|---|
| longueur | (LA1) 1,2 - 2,3 mm ; en particulier 1,31 - 1,59 mm ; en particulier 1,59 mm ; |
| diamètre extérieur | (D1) 0,8 - 2,0 mm ; en particulier 1,0 - 1,3 mm ; en particulier 1,3 mm ; |
| matière | Al, Cu, Ag ; |
| conductibilité | 10,64 *10⁶ - 63,5 *10⁶ S/m ; en particulier 35,4 *10⁶ - 63,5 *10⁶ S/m ; |
| section médiane (A2) : | |
|---|---|
| longueur | (LA2) 9 - 14,5 mm ; en particulier 12,5 - 14 mm ; en particulier 13,5 mm ; |
| diamètre extérieur | (D2) 1,8 - 2,4 mm ; en particulier 1,8 - 2,2 mm ; en particulier 2 mm ; |
| matière | Al, Cu, Ag ; |
| conductibilité | 35,4 *10⁶ - 63,5 *10⁶ S/m ; |
| section extérieure (A3) : | |
|---|---|
| longueur | (LA3) 4,6 - 8,5 mm ; en particulier 5,5 - 7,0 mm ; en particulier 6,79 mm ; |
| diamètre extérieur | (D3) 1,1 - 1,4 mm ; en particulier 1,2 - 1,35 mm ; en particulier 1,3 mm ; |
| matière | Al, Cu, Ag ; |
| conductibilité | 10,64 *10⁶ - 63,5 *10⁶ S/m ; en particulier 35,4 *10⁶ - 63,5 *10⁶ S/m ; |
c) disque annulaire (R1) :
| | |
|---|---|
| matière | téflon, quartz ; |
| constante diélectrique | 2,05 - 3,75 ; en particulier 2,05 - 2,2 ; |
| diamètre intérieur | 0,8 - 2,2 mm ; en particulier 1,1 - 1,5 mm ; en particulier 1,305 mm ; |
| diamètre extérieur | 3,5 - 4,8 mm ; en particulier 4,2 - 4,8 mm ; en particulier 4,8 mm ; |
d) disque annulaire (R2) :
| | |
|---|---|
| matière | téflon, quartz ; |
| constante diélectrique | 2,05 - 3,75 ; en particulier 2,05 - 2,2 ; |
| diamètre intérieur | 0,8 - 2,2 mm ; en particulier 1,3 - 1,4 mm ; en particulier 1,31 mm ; |
| diamètre extérieur | 3,5 - 4,8 mm ; en particulier 4,2 - 4,8 mm ; en particulier 4,8 mm. |

9. Antenne plane selon l'une des revendications précédentes,
caractérisée en ce que les résonateurs plans (5) sont rectangulaires et ont en particulier un rapport des côtés y à x égal à 0,935 et sont alimentés en concordance de phases l'un par rapport à l'autre au moyen du réseau d'alimentation (6), au moins un conducteur du réseau d'alimentation (6) étant adjacent à au moins un coin d'un résonateur plan (5), en particulier sous un angle de 45° par rapport à la ligne d'arête du résonateur (30) prolongée, de telle sorte qu'une onde électromagnétique polarisée circulaire est reçue ou émise par l'antenne (1) au moyen du résonateur plan (5).

10. Antenne plan selon l'une des revendications précédentes,
caractérisée en ce qu'une microbande (31) est disposée respectivement parallèle à deux faces (30) opposées, en particulier les faces s'étendant parallèlement à l'axe Y, d'un résonateur plan (5) carré et les microbandes (31) sont disposées respectivement par rapport au résonateur plan (5) à une distance de 0,02 fois la longueur d'onde dans le guide des signaux reçus.

11. Antenne plane selon l'une des revendications précédentes,
caractérisée en ce que des éléments de circuit réactifs (33) concentrés capacitifs ou réglables sont raccordés entre le point de croisement des diagonales de surface du résonateur plan (5) et deux arêtes (30) opposées du résonateur plan (5), le résonateur plan (5) étant en particulier carré.

12. Antenne plane selon l'une des revendications précédentes,
caractérisée en ce que les résonateurs plans (5) sont carrés, un élément conducteur à fente se trouvant à deux arêtes opposées respectivement parallèles à l'axe X ainsi que dans le plan de symétrie.

13. Antenne plane selon l'une des revendications précédentes,
caractérisée en ce que les résonateurs plans (5) sont carrés, des chevilles de court-circuit se trouvant entre la surface du résonateur et la surface de terre (8) conductrice, à distance des arêtes s'étendant parallèlement à l'axe X, dans le plan de symétrie Y.

14. Antenne plane selon l'une des revendications précédentes,
caractérisée en ce que les points médians des résonateurs plans (5) formant les coins (34) de l'antenne plane (1) sont en liaison électrique avec la surface de terre (8) au moyen d'un élément de couplage.

15. Antenne plane selon l'une des revendications précédentes,
caractérisée en ce qu'une couche mince diélectrique (35), avec en particulier une constante diélectrique de 2,05 à 4, est disposée parallèlement au plan des résonateurs plans (5).

16. Antenne plane selon l'une des revendications précédentes,
caractérisée en ce que la couche mince diélectrique (35) est disposée à une distance d'une demi-longueur d'onde d'espace libre des surfaces des résonateurs plans (5).

17. Antenne plane selon l'une des revendications précédentes,
caractérisée en ce que la couche mince diélectrique (35) a une épaisseur de 0,6 à 0,9 mm.

18. Antenne plane selon le préambule de la revendication 1, caractérisée en ce que l'élément de couplage (13) est un conducteur coaxial dans lequel le conducteur externe et le conducteur interne ont un diamètre constant entre les points de raccordement (7, 11) et des disques annulaires (R) en matériaux différents, en particulier à coefficients diélectriques différents, se trouvent entre les conducteurs externe et interne.
